# EUROPÄISCHE PATENTSCHRIFT

(11) **EP 0 494 919 B1**
(45) Veröffentlichungstag und Bekanntmachung des Hinweises auf die Patenterteilung: **18.05.1994**
(21) Anmeldenummer: 90914694.6
(22) Anmeldetag: 05.10.1990
(51) Int. Cl.: E01C 5/06, B28B 13/02

(54) **PLATTENFÖRMIGER BETON-FORMSTEIN SOWIE VERFAHREN UND VORRICHTUNG ZUM HERSTELLEN DESSELBEN**
SLAB-LIKE CONCRETE BLOCK, AS WELL AS PROCESS AND DEVICE FOR MANUFACTURING THE LATTER
BLOC MOULE EN BETON EN FORME DE PLAQUE ET PROCEDE ET DISPOSITIF DE FABRICATION

(30) Priorität: 06.10.1989 DE 3933413
(43) Veröffentlichungstag der Anmeldung: 22.07.1992
(73) Patentinhaber: SF-Kooperation GmbH Beton-Konzepte, D-28717 Bremen (DE)
(72) Erfinder: HAGENAH, Gerhard, D-2862 Worpswede (DE)
(74) Vertreter: Bolte, Erich, Dipl.-Ing.
(86) Internationale Anmeldenummer: EP9001672
(87) Internationale Veröffentlichungsnummer: WO9105111

(56) Entgegenhaltungen:
- DE-A- 2 533 800
- DE-A- 3 331 137
- DE-A- 3 909 169
- FR-A- 2 190 137
- FR-A- 2 493 214

## Beschreibung

Die Erfindung betrifft einen plattenförmigen Beton-Formstein zur Abdeckung von Straßen, Wegen und Plätzen.

Beton-Formsteine bzw. Pflastersteine sind als Erdreichabdeckung für Straßen, Wege und Plätze Schwarzdecken und anderen zusammenhängenden Abdeckungen in vielerlei Hinsicht überlegen. Als nachteilig wird jedoch die Geräuschentwicklung bei rollendem Verkehr (durch Fahrzeuge) empfunden.

Der Erfindung liegt die Aufgabe zugrunde, einen Pflasterstein bzw. Beton-Formstein vorzuschlagen, der bei Aufrechterhaltung der Vorteile von Pflastersteinen als Erdreichabdeckung die Geräuschentwicklung aufgrund des rollenden Verkehrs deutlich verringert.

Zur Lösung dieser Aufgabe ist der erfindungsgemäße, plattenförmige Beton-Formstein durch folgende Merkmale gekennzeichnet:
a) eine schallabsorbierende Absorptionsschicht 13 aus porigem Beton ist auf einem Steinkörper 12 aus (Schwer-)Beton angeordnet,
b) die Oberseite der Absorptionsschicht 13 ist eben, die Unterseite und entsprechend die Oberseite des Steinkörpers 12 ist gewölbt ausgebildet mit größerer Dicke der Absorptionsschicht 13 an Steinrändern,
c) der Steinkörper 12 ist an seiner Unterseite mit einer Einwölbung 18 versehen, derart, daß der Beton-Formstein an den Steinrändern mit größerer Höhe ausgebildet ist.

Der Erfindung liegt die Erkenntnis zugrunde, daß eine merkliche Reduzierung der Geräuschentwicklung bei rollendem Verkehr durch das Zusammenwirken mehrerer Merkmale bei der Gestaltung der Pflastersteine bzw. Beton-Formsteine und der daraus hergestellten Erdreichabdeckung erreicht werden kann.

Ein beträchtlicher Beitrag zur Schallabsorption wird durch den oberen Querschnittsbereich des Beton-Formsteins erreicht, nämlich durch die Absorptionsschicht aus porigem Beton. Pflastersteine mit einer Auflage aus porigem Beton sind grundsätzlich bekannt. Bei diesem Stand der Technik dient die Abdeckschicht aus porigem Beton jedoch zur Ableitung von Oberflächenwasser. Die schallabsorbierende Wirkung des porigen Betons ist bisher nicht erkannt worden.

Nach den der Erfindung zugrundeliegenden Erkenntnissen sind die Beton-Formsteine mit einem größeren Format ausgebildet, nämlich plattenförmig. Abmessungen mit einer Kantenlänge von mindestens 30 cm, insbesondere quadratische Beton-Formsteine mit einer Kantenlänge von 33 cm, haben sich als vorteilhaft für die Geräuschreduzierung ergeben. Um bei diesen größeren Beton-Formsteinen zur Erdreichabdeckung das Oberflächenwasser ausreichend abzuleiten, ist erfindungsgemäß die aus porigem Beton bestehende Absorptionsschicht an der Unterseite mit einer Wölbung ausgebildet, so daß das Oberflächenwasser zu den Seiten des Beton-Formsteins ablaufen kann.

Wegen der größeren Abmessung der plattenförmigen Beton-Formsteine ist auch eine besondere Ausbildung der Unterseite derselben erforderlich, nämlich mit einer Einwölbung. Dadurch ergibt sich eine bessere Lastverteilung auf den Untergrund. Die Randbereiche des Beton-Formsteins sind durch die erfindungsgemäße Ausbildung an der Unterseite höher belastet. Dadurch ergibt sich auch auf längere Dauer eine stabile Lage der Formsteine.

Zur weiteren Geräuschminderung ist vorgesehen, daß die erfindungsgemäßen Beton-Formsteine mit sehr geringen Abständen voneinander, also mit sehr engen Fugen, verlegt werden. Dadurch ist die Ableitung des Oberflächenwassers erschwert. Erfindungsgemäß sind deshalb die Beton-Formsteine mit aufrechten Wasserableitungskanälen, nämlich Schlitzen, an den Seitenflächen versehen. Diese erstrecken sich unmittelbar unterhalb der Absorptionsschicht, so daß das Oberflächenwasser von dieser in die aufrechten Schlitze und dann in den Untergrund gelangt.

Die Erfindung bezieht sich weiterhin auf ein Verfahren zur Herstellung der erfindungsgemäßen Beton-Formsteine.

Die DE-A-39 09 169 zeigt ein Verfahren zur Herstellung eines Formsteins mit zwei Schichten. Der Formstein wird mit seiner Oberseite nach unten ausgeformt. Dabei wird zunächst eine dünne Gesteinsschicht in die Form eingefüllt und gepreßt. Sodann wird eine Betonschicht eingefüllt und ebenfalls gepreßt. Beim Pressen der Schichten entstehen ebene Flächen an den Formsteinen. Der erfindungsgemäße Formstein ist mit dieser Vorrichtung nicht herstellbar.

Das erfindungsgemäße Verfahren ist dadurch gekennzeichnet, daß der Formstein mit seiner Oberseite nach unten in einer Form ausgeformt wird, wobei zunächst eine Vorsatzeinfüllung zur Bildung der Absorptionsschicht und darauf eine Kerneinfüllung zur Bildung des Steinkörpers in die Form so eingefüllt und geformt wird, daß sowohl die Vorsatzeinfüllung als auch die Kerneinfüllung gewölbt ausgebildet sind, derart, daß beide Füllungen an den Rändern eine größere Höhe aufweisen.

Des weiteren bezieht sich die Erfindung auf eine Anlage zur Herstellung der erfindungsgemäßen Beton-Formsteine.

Die FR-A-2 493 214 zeigt eine Anlage zur Herstellung eines zweischichtigen Betonsteins, bei der ein Stempel mit einer reliefartigen Unterseite verwendet wird. Mit diesem Stempel wird jedoch nur die obere Schicht gepreßt, derart, daß eine reliefartige Sichtfläche an dem Betonstein entsteht. Eine solche Anlage ist zur Herstellung der erfindungsgemäßen Beton-Formsteine nicht geeignet.

Zur Vermeidung dieses Nachteils ist die erfindungsgemäße Anlage dadurch gekennzeichnet, daß der Formenstempel derart gewölbt ausgebildet ist, daß beide Füllungen mit größerer Höhe an den Rändern formbar sind.

Ausführungsbeispiele, aus denen sich weitere erfinderische Merkmale ergeben, sind in der Zeichnung dargestellt. Es zeigen:
- Fig. 1: einen Vertikalschnitt durch einen erfindungsgemäßen Pflasterstein,
- Fig. 2: eine Seitenansicht des Pflastersteins gemäß Fig. 1,
- Fig. 3: eine Draufsicht auf den Pflasterstein gemäß den Fig. 1 und 2,
- Fig. 4: eine schematische Seitenansicht einer Fertigungsanlage zur Herstellung eines erfindungsgemäßen Pflastersteins gemäß den Fig. 1 bis 3,
- Fig. 5: einen Vertikalschnitt durch eine aus erfindungsgemäßen Pflastersteinen gemäß Fig. 1 gefertigte Straßendecke,
- Fig. 6: einen Vertikalschnitt entsprechend der Fig. 5 durch eine herkömmliche Pflasterdecke und
- Fig. 7: eine Pflasterdecke gemäß Fig. 6 bei Belastung durch Strapenverkehr.

Fig. 1 zeigt einen erfindungsgemäßen Formstein 11, aus Beton im Vertikalschnitt.

Der Formstein 11 besteht aus zwei Schichten, von denen die erste Schicht der eigentliche Steinkörper 12 ist, auf dem die zweite Schicht, eine Absorptionsschicht 13, die schallabsorptionsfähig ist, aufgebracht ist.

Die Absorptionsschicht 13 weist eine glatte Oberseite 14 auf, die bei einer Pflasterdecke aus Formsteinen 11 Bestandteil der Fahrbahnoberfläche ist. Da die Oberseite 14 glatt ist, wird das Rollgeräusch auf dem Formstein 11 vermindert. Die Oberseite 14 ist scharfkantig ausgebildet, an den Kanten der Oberseite 14 sind also keine Fasen vorgesehen.

Die Absorptionsschicht 13 ist porig ausgebildet. Hierzu weist die Absorptionsschicht 13 vorzugsweise eine Körnung von 4 mm bis 8 mm auf. Diese Körnung ist zementgebunden. Die Bindung kann aber durch zusätzliche Bindemittel, wie z.B. Kunststoff, vorzugsweise Polymere, oder Silikat, verstärkt sein.

In die Absorptionsschicht 13 könnte Regenwasser oder andere Flüssigkeiten eindringen. Zum Abfluß dieser Flüssigkeiten aus der Absorptionsschicht 13 ist die Oberseite 15 des Steinkörpers 12, auf der die Absorptionsschicht 13 aufgebracht ist, konvex ausgebildet. Sie weist also eine Kuppelform auf, so daß Wasser oder andere Flüssigkeiten auf dieser Oberseite 15 von der Mitte zu den Rändern hin abfließen. In seinen Randbereichen weist der Formstein 11 in die Seitenfläche eingebrachte, vertikale Schlitze 16 auf, durch die die Flüssigkeit von der Oberseite 15 des Steinkörpers 12 zur Unterseite des Formsteins 11 abfließen kann und dann im Boden versickern kann.

Die Schlitze 16 erstrecken sich nur von der Unterseite 17 des Formsteins 11 bis zur Absorptionsschicht 13, verlaufen also nicht durch die Absorptionsschicht 13 hindurch. Hierdurch wird erreicht, daß die Kanten der Oberseite 14 umlaufend scharfkantig bleiben, also keine Öffnungen in den Randbereichen der Oberseite 14 vorhanden sind. Somit können Pflastersteine zur Bildung einer Straßendecke engfugig bzw. nahezu lückenlos aneinanderstoßen, wodurch sich eine nahezu fugenlose Fahrbahnfläche ergibt, auf der die Rollgeräusche des Verkehrs minimiert sind.

Der Formstein 11 ist in der Fig. 1 zwar etwas gedrungen dargestellt, er wird aber vorzugsweise möglichst großflächig, plattenförmig ausgebildet. Als günstig haben sich Formsteine 11 erwiesen, deren Kantenlänge (im Grundriß) mindestens 30 cm beträgt. Optimale Ergebnisse werden bei einem Formstein 11 erreicht, der quadratisch ausgebildet ist mit einer Kantenlänge von 33 cm. Zur Erzielung einer optimalen Auflage des Formsteins 11 auf einem Pflastergrund weist der Formstein 11 an seiner Unterseite 17 eine konkave Einwölbung 18 auf. In den Randbereichen der Unterseite 17 sind umlaufende Fasen 19 ausgebildet, die relativ steil ausgebildet sind.

Fig. 2 zeigt eine Seitenansicht des erfindungsgemäßen Formsteins 11 gemäß Fig. 1. Gleiche Bauelemente sind in der Fig. 2 wie auch in den übrigen Figuren, mit den gleichen Bezugszahlen bezeichnet wie in Fig. 1.

Aus der Fig. 2 ist insbesondere noch einmal die Ausbildung der Schlitze 16 aus einer anderen Sicht zu ersehen.

Die Fig. 3 zeigt den Formstein 11 gemäß den Fig. 1 und 2 in der Draufsicht. Die porige Oberseite 14 ist in der Fig. 3 der Deutlichkeit halber nur in einem Eckbereich gepunktet angedeutet. Aus der Fig. 3 ist die Anordnung der Schlitze 16 an den Seitenflächen des Formsteins 11 entnehmbar.

Fig. 4 zeigt eine Fertigungsanlage zur Herstellung von Formsteinen 11 gemäß den Fig. 1 und 3 in einer schematischen Seitenansicht.

Die Fertigungsanlage umfaßt einen Rütteltisch 20, auf dem ein Formkasten 21 mit Formen 22 zur Ausformung von erfindungsgemäßen Formsteinen 11 angeordnet ist. Dieser Formkasten 21 ist mit dem Rütteltisch 20, wie mit einem Doppelpfeil angedeutet, in einer Auf- und Abbewegung rüttelbar.

Weiter umfaßt die Fertigungsanlage zwei auf Schienen 23 verfahrbare Füllwagen 24a, b, in denen die beiden Einfüllungen zur Herstellung der beiden Schichten 13 und 12 eines Formsteins 11 bevorratet sind. Wenigstens der die Vorsatzeinfüllung zur Fertigung der Absorptionsschicht 13 aufnehmende Füllwagen 24a verfügt über eine Dosiereinrichtung zur dosierten Einfüllung von Vorsatzfüllungen zur Bildung von Absorptionsschichten 13 in die Formen 22.

Über dem Rütteltisch 20 sind in die Formen 22 absenkbare Formenstempel 25 angeordnet. Die Formenstempel 25 sind von einer Traverse 26 abgehängt und können beispielsweise hydraulisch auf- und abbewegt werden.

Zur Herstellung von Formsteinen 11 mit der Fertigungsanlage wird zunächst eine Vorsatzeinfüllung in die Formen 22 eingefüllt und durch Absenken der Formenstempel 25 in die Formen 22 zu Absorptionsschichten 13 ausgeformt. Danach wird die Kerneinfüllung zur Bildung von Steinkörpern 12 in die Formen 22 eingefüllt. Diese werden dann durch Absenken der Formenstempel 25 ebenfalls ausgeformt und durch Rütteln mit dem Rütteltisch 20 verdichtet.

In den Formen 22 werden die Formsteine 11 somit mit ihrer Oberseite 14 nach unten hergestellt. Die Ausbildung einer scharfkantigen Oberseite 14 ist gewährleistet.

Fig. 5 zeigt eine aus erfindungsgemäßen Formsteinen 11 gefertigte Straßendecke 27 in einem Vertikalschnitt.

In der Fig. 5 ist erkennbar, wie das Material 28 eines Pflastergrundes in die Einwölbungen 18 der Formsteine 11 und in die Fugen 29 zwischen zwei Formsteinen 11 eindringt. Die Fugen 29 zwischen zwei Formsteinen 11 sind in der Darstellung der Fig. 5 aus darstellerischen Gründen übertrieben breit angedeutet. Die erfindungsgemäßen Formsteine 11 können wesentlich engfugiger aneinander verlegt werden.

Aufgrund ihrer speziell ausgebildeten Unterseite 17 haben die Formsteine 11 eine besonders feste Lage auf dem Material 28 des Pflastergrundes. Insbesondere die Randbereiche der Unterseite 17 zwischen den Fasen 19 und der Einwölbung 18 liegen fest auf dem Material 29 auf.

Unter der Darstellung der Straßendecke 27 in der Fig. 5 ist der Druckverlauf angedeutet, d.h., der Druck P, mit dem die einzelnen Bereiche der Unterseiten 17 der Formsteine 11 über eine Ortskoordinate X auf dem Material 29 aufliegen.

Im Vergleich dazu, ist in der Fig. 6 ein Vertikalschnitt durch eine herkömmliche Straßendecke 30 dargestellt worden. Diese Straßendecke 30 besteht aus herkömmlichen Pflastersteinen 31.

Unter der Darstellung der herkömmlichen Straßendecke 30 der Fig. 6 ist der Druckverlauf P-X der herkömmlichen Straßendecke 30 angedeutet worden. Es ist erkennbar, daß die herkömmlichen Pflastersteine 31 mit ihren mittleren Bereichen mit dem höchsten Druck auf dem Material 32 eines Pflastergrundes aufliegen. Dies führt dazu, daß die herkömmlichen Pflastersteine 31 bei Belastung durch Straßenverkehr in eine Wippbewegung versetzt werden, wie dies in der Fig. 7 angedeutet worden ist. Dabei wird Material 32 von den Randbereichen der Unterseiten der Pflastersteine 31 zum Teil zur Mitte unter die Pflastersteine 31 gedrückt und zum Teil durch die Fugen 33 zwischen den Pflastersteinen 31 hochgepumpt. Hierdurch wird der in Fig. 6 angedeutete Druckverlauf noch extremer, so daß der in Fig. 7 angedeutete Wippeffekt immer schlimmer wird und die Pflastersteine immer mehr ihren Halt verlieren. Derartig wippende Pflastersteine 31 verstärken sogar noch das Fahrgeräusch der Fahrzeuge.

In der Fig. 7 ist mit der Bezugsziffer 34 ein angedeutetes Rad eines Kraftfahrzeugs bezeichnet worden.

Außerdem ist den Fig. 6 und 7 entnehmbar, daß die herkömmlichen Pflastersteine 31 in den Kantenbereichen ihrer Oberseiten Fasen 35 aufweisen, die die Fugen 33 verbreitern und so ebenfalls das Fahrgeräusch der Fahrzeuge vergrößern.

## Patentansprüche

1. Plattenförmiger Beton-Formstein zur Abdeckung von Straßen, Wegen und Plätzen,
**gekennzeichnet durch** folgende Merkmale zur Verminderung und Absorption von Schall aufgrund rollenden Verkehrs:
a) eine schallabsorbierende Absorptionsschicht (13) aus porigem Beton ist auf einem Steinkörper (12) aus (Schwer-)Beton angeordnet,
b) die Oberseite der Absorptionsschicht (13) ist eben, die Unterseite und entsprechend die Oberseite des Steinkörpers (12) ist gewölbt ausgebildet mit größerer Dicke der Absorptionsschicht (13) an Steinrändern,
c) der Steinkörper (12) ist an seiner Unterseite mit einer Einwölbung (18) versehen, derart, daß der Beton-Formstein an den Steinrändern mit größerer Höhe ausgebildet ist.

2. Beton-Formstein nach Anspruch 1, dadurch gekennzeichnet, daß die Absorptionsschicht (13) eine Körnung von etwa 4 mm bis 8 mm aufweist.

3. Beton-Formstein nach Anspruch 1 oder 2, dadurch gekennzeichnet, daß die Kantenlänge desselben mindestens 30 cm beträgt, vorzugsweise 33 cm im Quadrat und daß die Absorptionsschicht (13) etwa 30 mm dick ist.

4. Beton-Formstein nach Anspruch 1, dadurch gekennzeichnet, daß die Absorptionsschicht (13) an der Unterseite sphärisch gewölbt ist bei konvexer Ausbildung der Oberseite des Steinkörpers (12).

5. Beton-Formstein nach Anspruch 1 sowie einem oder mehreren der weiteren Ansprüche, dadurch gekennzeichnet, daß zur Wasserableitung Seitenflächen des Formsteins (11) seitlich offene, etwa aufrecht verlaufende Schlitze (16) aufweisen, die sich von der Unterseite der Absorptionsschicht (13) bis zur Unterseite (17) des Formsteins (11) erstrecken.

6. Formstein nach Anspruch 1 sowie einem oder mehreren der weiteren Ansprüche, dadurch gekennzeichnet, daß Kanten an der Unterseite (17) des Formsteins (12) ringsherum laufende Fasen (19) aufweisen.

7. Verfahren zum Herstellen von Beton-Formsteinen nach einem oder mehreren der Ansprüche 1 bis 6, dadurch gekennzeichnet, daß der Formstein (11) mit seiner Oberseite (14) nach unten in einer Form (22) ausgeformt wird, wobei zunächst eine Vorsatzeinfüllung zur Bildung der Absorptionsschicht (13) und darauf eine Kerneinfüllung zur Bildung des Steinkörpers (12) in die Form (22) so eingefüllt und geformt wird, daß sowohl die Vorsatzeinfüllung als auch die Kerneinfüllung gewölbt ausgebildet sind, derart, daß beide Füllungen an den Rändern eine größere Höhe aufweisen.

8. Verfahren nach Anspruch 7, dadurch gekennzeichnet, daß die Vorsatzeinfüllung in der Form (22) vor der Einfüllung der Kernfüllung geformt wird, insbesondere an der dem Steinkörper (12) zugekehrten, nach oben weisenden Unterseite der Absorptionsschicht (13) durch einen entsprechend ausgebildeten Formenstempel (25), der in die Form (22) abgesenkt wird.

9. Verfahren nach Anspruch 7 oder 8, dadurch gekennzeichnet, daß die Kernschicht (Steinkörper 12) durch einen Formenstempel (25) ausgeformt wird, der in die Form (22) abgesenkt wird und daß nach dem Absenken des Formenstempels (25) die Einfüllung der Form (22) durch Rütteln verdichtet wird.

10. Anlage zum Herstellen von Beton-Formsteinen nach einem oder mehreren der Ansprüche 1 bis 6, insbesondere zur Durchführung des Verfahrens nach Anspruch 7 bis 9, mit einem Tisch, auf dem ein oder mehrere Formen (22) zur Formung von Pflastersteinen (11) angeordnet sind, mit Vorratsbehältern für eine Vorsatzeinfüllung und für eine Kerneinfüllung, aus denen die Einfüllungen zur Bildung eines zweischichtigen Pflastersteins (11) in die Formen (22) einfüllbar sind und mit je einem jeder Form (22) zugeordneten Formenstempel (25), dadurch gekennzeichnet, daß der Formenstempel (25) derart gewölbt ausgebildet ist, daß beide Füllungen mit größerer Höhe an den Rändern formubar sind.

## Claims

1. Plate-shaped concrete block for covering roads, paths and squares, characterized by the following features for the reduction and absorption of sound caused by rolling traffic:
a) a sound-absorbing absorption layer (13) of porous concrete is disposed on a block element (12) made from (heavy) concrete,
b) the top side of the absorption layer (13) is level, the bottom side and accordingly the top side of the block element (12) is of curved configuration, the absorption layer (13) exhibiting greater thickness at the fringes of the block,
c) the block element (12) is equipped on its bottom side with a curvature (18), such that the concrete block is configured to exhibit a greater height at the fringes of the block.

2. Concrete block according to Claim 1, characterized in that the absorption layer (13) exhibits a granulation of from about 4 mm to 8 mm.

3. Concrete block according to Claim 1 or 2, characterized in that the edge length of the same amounts to at least 30 cm, preferably 33 cm square and in that the absorption layer (13) is about 30 mm thick.

4. Concrete block according to Claim 1, characterized in that the absorption layer (13) is spherically curved on the bottom side when the top side of the block element (12) is of convex configuration.

5. Concrete block according to Claim 1 and one or more of the further claims, characterized in that, for water drainage purposes, lateral surfaces of the block (11) exhibit laterally open, approximately upright running slots (16), which extend from the bottom side of the absorption layer (13) to the bottom side (17) of the block (11).

6. Block according to Claim 1 and one or more of the further claims, characterized in that edges on the bottom side (17) of the block (11) exhibit bevels (19) which run all the way round.

7. Process for the manufacture of concrete blocks according to one or more of Claims 1 to 6, characterized in that the block (11) is shaped, having its top side (14) downwards, in a mould (22), an ancillary charge for the formation of the absorption layer (13) being first poured into the mould (22) and, following on from this, a core charge for the formation of the block element (12) and the said charges being moulded in such a way that both the ancillary charge and the core charge are of curved configuration, such that both charges have greater height at the fringes.

8. Process according to Claim 7, characterized in that the ancillary charge is shaped in the mould (22) prior to the filling of the core charge, in particular on the bottom side of the absorption layer (13) facing towards the block element (12) and pointing upwards, by an appropriately configured moulding die (25), which is lowered into the mould (22).

9. Process according to Claim 7 or 8, characterized in that the core layer (block element 12) is shaped by a moulding die (25) which is lowered into the mould (22), and in that, following the lowering of the moulding die (25), the charge in the mould (22) is compressed by jolting.

10. Plant for the manufacture of concrete blocks according to one or more of Claims 1 to 6, in particular for the execution of the process according to Claim 7 to 9, with a table on which one or more moulds (22) for the shaping of paving slabs (11) are disposed, with storage containers for an ancillary charge and for a core charge, from which the charges for the formation of a twin-layer paving slab (11) can be poured into the moulds (22), and with in each case one moulding die (25) -assigned to each mould (22), characterized in that the moulding die (25) is of curved configuration such that both charges can be moulded with greater height at the fringes.

## Revendications

1. Bloc moulé en béton, en forme de plaque, pour le revêtement de routes, de chemins et de places, caractérisé par les particularités suivantes pour la diminution et l'absorption de bruit en raison d'une circulation roulante :
a) une couche d'absorption (13) absorbant le bruit et en béton poreux est agencée sur un corps de bloc (12) en béton (lourd),
b) le côté supérieur de la couche d'absorption (13) est plan, le côté inférieur et, de façon correspondante, le côté supérieur du corps de bloc (12) est réalisé de façon bombée avec une épaisseur supérieure de la couche d'absorption (13) aux bords du bloc,
c) le corps de bloc (12) est muni sur son côté inférieur d'un bombage concave (18) de façon que le bloc moulé en béton soit réalisé avec une hauteur supérieure sur les bords du bloc.

2. Bloc moulé en béton suivant la revendication 1, caractérisé en ce que la couche d'absorption (13) présente une dimension de grains entre approximativement 4 mm et 8 mm.

3. Bloc moulé en béton suivant la revendication 1 ou 2, caractérisé en ce que la longueur des arêtes de celui-ci est d'au moins 30 cm, de préférence de 33 cm en carré et en ce que la couche d'absorption (13) a approximativement 30 mm d'épaisseur.

4. Bloc moulé en béton suivant la revendication 1, caractérisé en ce que la couche d'absorption (13) est bombée de façon sphérique sur le côté inférieur dans le cas d'une réalisation convexe du côté supérieur du corps de bloc (12).

5. Bloc moulé en béton suivant la revendication 1 ainsi que suivant une ou plusieurs des autres revendications, caractérisé en ce que, pour l'écoulement de l'eau, des faces latérales du bloc moulé (11) présentent des rainures (16) ouvertes latéralement qui s'étendent approximativement verticalement et qui s'étendent depuis le côté inférieur de la couche d'absorption (13) jusqu'au côté inférieur (17) du bloc moulé (11).

6. Bloc moulé suivant la revendication 1 ainsi que suivant une ou plusieurs des autres revendications, caractérisé en ce que des arêtes du côté inférieur (17) du bloc moulé (12) présentent des chanfreins (19) s'étendant de tous les côtés.

7. Procédé de fabrication de blocs moulés en béton suivant l'une ou plusieurs des revendications 1 à 6, caractérisé en ce que le bloc moulé (11) est démoulé avec son côté supérieur (24) vers le bas dans un moule (22) et en ce que d'abord une charge de parement, pour la formation de la couche d'absorption (13), et là-dessus une charge de noyau, pour la formation du corps de bloc (12), sont versées et façonnées dans le moule (22) de façon que tant la charge de parement qu'aussi la charge de noyau soient réalisées de façon bombée de manière que les deux charges présentent aux bords une hauteur supérieure.

8. Procédé suivant la revendication 7, caractérisé en ce que la charge de parement est façonnée dans le moule (22) avant de verser la charge de noyau, en particulier du côté inférieur, de la couche d'absorption (13), tourné vers le corps du bloc (12) et pointant vers le haut, par un poinçon de moulage (25) qui est réalisé de façon correspondante et qui est descendu dans le moule (22).

9. Procédé suivant la revendication 7 ou 8, caractérisé en ce que la couche de noyau (le corps de bloc 12) est façonnée par un poinçon de moulage (25) qui est descendu dans le moule (22) et en ce qu'après la descente du poinçon de moulage (25) la charge du moule (22) est tassée par vibrage.

10. Installation pour la fabrication de blocs moulés en béton suivant l'une ou plusieurs des revendications 1 à 6, en particulier pour la mise en oeuvre du procédé suivant l'une des revendications 7 à 9, comportant une table sur laquelle sont agencés un ou plusieurs moules (22) pour le moulage de blocs de pavé (11), comportant des récipients de stockage pour une charge de parement et pour une charge de noyau et dont les charges peuvent être versées dans les moules (22) pour le façonnage d'un bloc de pavé (11) à deux couches, et comportant chaque fois un poinçon de moulage (25) adjoint à chaque moule (22), caractérisée en ce que le poinçon de moulage (25) est réalisé de façon bombée de manière que les deux charges puissent être façonnées avec une hauteur supérieure aux bords.
